# FASCICULE DE BREVET EUROPEEN

(11) **EP 0 068 980 B1**
(45) Date de publication et mention de la délivrance du brevet: **19.09.1984**
(21) Numéro de dépôt: 82401098.7
(22) Date de dépôt: 16.06.1982
(51) Int. Cl.: A43C 15/16

(54) **Crampon en matière plastique pour chaussure de sport**
Plastik-Stollen für Sportschuhe
Stud of plastics material for a sports shoe

(30) Priorité: 23.06.1981 FR 8112329
(43) Date de publication de la demande: 05.01.1983
(73) Titulaire: PATRICK S.A. Société dite, F-85700 Pouzauges (FR)
(72) Inventeur: Beneteau, Charles Marie, F-85700 Pouzauges (FR)
(74) Mandataire: Caunet, Jean

## Description

La présente invention concerne un crampon en matière plastique, de préférence dans toute sa masse, pour chaussure de sport (football, rugby ou autre).

De tels crampons comportent généralement une tête munie de moyens de blocage en rotation et prolongée par une queue filetée; cele-ci est destinée à être vissée dans un taraudage borgne de la semelle jusqu'à ce que l'épaulement de la tête soit en appui pressant contre la surface inférieure de cette semelle, le taraudage pouvant être venu de moulage dans ladite semelle qui présente alors avantageusement un bossage saillant ou amorce de crampon ou bien ce taraudage peut être celui d'un insert métallique noyé dans la semelle lors de son moulage.

Le joueur est amené à démonter les crampons de ses chaussures lorsqu'ils sont usés ou bien lorsqu'il juge utile de les remplacer par d'autres mieux adaptés au terrain sur lequel la partie doit se dérouler. Au cours de cette opération, il n'est pas exceptionnel que des crampons cassent au ras de la tête et de toute façon, cette casse se produit assez fréquemment pendant le jeu.

Quelle qu'en soit la cause, la rupture d'un crampon laisse subsister dans le taraudage de la semelle la queue filetée de ce crampon; celle-ci ne fait pas saillie et il est très difficile de l'extraire. En général, le joueur est amené à confier ce travail au vendeur qui, s'il dispose d'un matériel approprié s'en charge, ou sinon, retourne la chaussure en usine. Il s'agit donc d'une réparation délicate, relativement longue, rendant la chaussure inutilisable pendant un certain temps et constituant, tant pour le fabricant que pour le détaillant, une charge coûteuse à laquelle il n'a pas été possible jusqu'à présent d'échapper.

La présente invention a pour but de perfectionner ces crampons en rendant l'extraction de la queue filetée lorsqu'elle est cassée au ras de la semelle, facile, rapide et réalisable par le joueur lui-même sur le terrain. Concomitamment, ce perfectionnement permet d'améliorer la qualité du crampon moulé.

Conformément à l'invention, la queue filetée du crampon délimite un conduit axial borgne dont la section est polygonale et complémentaire de celle d'une clé de desserrage, susceptible d'être utilisée, en cas de rupture du crampon, par pénétration dans l'extrémité borgne devenue libre du conduit de la queue filetée noyée dans le taraudage de la semelle elle-même ou d'un insert métallique de celle-ci.

Suivant une forme de réalisation particulièrement avantageuse, l'extrémité borgne du conduit se trouve située au niveau de l'épaulement de la tête ou à faible profondeur dans celle-ci; l'extrémité libre du conduit débouche à l'extérieur par un chanfrein conique pour la portée étanche d'un téton du moule prévu pour le centrage du crampon lors du surmoulage de la semelle.

Divers autres caractéristiques et avantages de l'invention ressortent d'ailleurs de la description détaillée qui suit.

Une forme de réalisation de l'objet de l'invention est représentée, à titre d'exemple non limitatif, sur le dessin annexé. Sur ce dessin:
- la figure 1 est une coupe partielle montrant à grande échelle un crampon conforme à l'invention et son montage dans une semelle,
- la figure 2 est une coupe transversale prise suivant la ligne II-II de la figure 1.

Ainsi que cela ressort de la figure 1, le crampon comporte une tête 1 prolongée par une queue filetée 2, faisant saillie au delà d'une portée annulaire 3. La queue filetée 2 est destinée à être vissée dans le taraudage 4 d'un insert métallique ou autre matériau plastique 5 noyé dans et faisant corps avec un bossage 6 ou amorce de crampon venu de moulage avec la semelle 7 de la chaussure, en proéminence sur son dessous; l'insert métallique, plastique ou autre 5 est tout simplement un écrou à collerette qui se trouve parfaitement solidarisé avec la matière constituant la semelle et dont le taraudage 4 est très solide et résistant à l'usure quelle que soit la nature de cette matière constitutive de la semelle et la souplesse conférée à celle-ci. Lorsque la queue filetée 2 se trouve vissée et bloquée dans le taraudage 4 de l'insert 5 de la semelle, la portée 3 de la tête 1 est fortement serrée contre le siège également annulaire 8 du bossage 6; par ailleurs, une gorge annulaire 9 ménagée dans la portée 3 de la tête autour de la tige 2 s'emboîte parfaitement sur un bourrelet 10 de forme complémentaire faisant saillie sur ledit bossage. Bien entendu, la tête 1 présente à sa périphérie, comme celle des crampons classiques, des crans la pour la prise d'une clé de serrage creuse.

Suivant l'invention, on conduit axial borgne 11 se trouve ménagé dans la queue filetée 2 lors du moulage du crampon; ce conduit présente une section polygolane complémentaire de celle d'une clé de desserrage; de telles clés bien connues pour le montage des vis dites à tête six pans creux ont une section hexagonale. Bien entendu, le conduit 11 peut avoir n'importe quelle autre section du moment que celle-ci permette la transmission du couple de serrage ou de desserrage.

L'extrémité borgne 12 du conduit 11 se trouve située au niveau du fond de la gorge 9 de la tête 1 ou à faible profondeur dans celle-ci; en effet, il est important, d'une part, qu'au cours de l'usure de la tête 1 le conduit 12 ne puisse déboucher à l'extérieur et ne risque par conséquent pas de se remplir de terre ou autre matière de colmatage; d'autre part, si le crampon casse, la rupture de la tête 1 se produit généralement au ras du bourrelet annulaire 10 et il est important alors que le conduit 11 soit libre et s'ouvre sur la surface de rupture afin qu'il soit commode d'introduire dans ledit conduit la clé de serrage précitée.

Par ailleurs, l'extrémité libre du conduit 11 débouche à l'extérieur par un chanfrein conique 13. Ce chanfrein est utile pour la fabrication de la semelle 7; en effet, les crampons devant équiper cette semelle sont vissés par leur queue filetée dans des inserts métalliques, plastiques ou autres; la tête 1 desdits crampons est emboîtée dans l'une des moitiés du moule tandis que le chanfrein 13 de la queue filetée de ces crampons vient coiffer de façon étanche un téton de l'autre moitié du moule, téton qui est normalement prévu pour le centrage du crampon lors de la fermeture du moule avant injection et surmoulage de la semelle; ainsi, lorsque le moule est fermé, la matière d'injection ne peut pas s'infiltrer entre les chanfreins 13 et les tétons de sorte que les conduits internes 11 des crampons restent vides.

Ce crampon de l'invention est extrêmement avantageux tout d'abord en raison de la facilité, de la rapidité de son démontage lorsqu'il y a rupture et de la tête; il suffit de disposer d'une clé, laquelle peut être livrée en même temps que la paire de chaussures et, si elle est perdue, peut être remplacée par celle que l'on trouve dans n'importe quelle trousse à outil.

Ce crampon est également avantageux par le fait que sa qualité est bien meilleure que celle des crampons classiques et que sa résistance est plus grande; en effet, lors du moulage par injection d'un crampon à queue filetée pleine, il se forme toujours des retassures au centre et parfois des bulles qui affaiblissent notablement la solidité de la jonction entre tête et queue; or, le conduit 11 permet, bien que ce ne soit pas sa fonction primaire, d'orienter les retassures vers le vide qu'il constitue et de la sorte la matière moulée est toujours saine et homogène; il en résulte bien entendu un accroissement de la résistance à la rupture.

Le crampon ne se trouve pas, contrairement aux apparences, affaibli par la présence d'un conduit puisque ce conduit se trouve situé dans l'axe de la queue filetée, c'est-à-dire dans une zone qui ne participe pratiquement pas à la résistance à la flexion et à la torsion.

L'invention n'est pas limitée à la forme de réalisation représentée et décrite en détail, car diverses modifications peuvent y être apportées sans sortir de son cadre.

## Revendications

1. Crampon en matière plastique, de préférence dans toute sa masse, pour chaussure de sport (football, rugby ou autre), comprenant une tête (1) munie de moyens de blocage en rotation (1a) et prolongée par une queue filetée (2), caractérisée en ce que la queue (2) délimite un conduit axial borgne (11) dont la section est polygonale et complémentaire de celle d'une clé de desserrage, susceptible d'être utilisée, en cas de rupture du crampon, par pénétration dans l'extrémité borgne (12) devenue libre du conduit de la queue filetée noyée dans le taraudage (4) de la semelle elle-même ou d'un insert (5) de celle-ci, notamment métallique.

2. Crampon selon la revendication 1, caractérisé en ce que l'extrémité borgne (12) du conduit se trouve située au niveau de l'épaulement (3) de la tête ou à faible profondeur dans celle-ci.

3. Crampon selon la revendication 1, caractérisé en ce que l'extrémité libre du conduit débouche é l'extrémité par un chanfrein conique (13) pour la protée étanche d'un téton du moule prévu pour le centrage du crampon lors du surmoulage de la semelle.

## Patentansprüche

1. Spike aus Plastikmaterial, vorzugsweise in seiner gesamten Masse, für Sportschuhe (Fußball-, Rugby- oder andere) mit einem mit Blokkiermittel versehenen Rotationskopf (1), der durch einen Gewindezapfen (2) verlängert ist, dadurch gekennzeichnet, daß der Zapfen (2) eine axiale Blindleitung (11) begrenzt, deren Querschnitt polygonal und komplementär zu jenem eines Lockerungsschlüssels ist, welcher bei einem Bruch des Spikes verwendbar ist, indem er in das blinde Ende (12) eingeführt wird, das von der Leitung des in das Innengewinde (4) der Sohle selbst oder eines insbesondere metallischen Einsatzstücks (5) eingelassenen Gewindezapfens freigesetzt ist.

2. Spike nach Anspruch 1, dadurch gekennzeichnet, daß sich das blinde Ende (12) der Leitung in Höhe einer Schulter (3) des Kopfes oder etwas vertieft in derselben befindet.

3. Spike nach Anspruch 1, dadurch gekennzeichnet, daß das freie Ende der Leitung am Ende in ein abgeschrägtes konisches Stück (13) zur dichten Auflage eines zum Zentrieren des Spikes beim Ausgießen der Sohle vorgesehenen Gußansatzes übergeht.

## Claims

1. Spike, preferably made entirely of plastic material, for sport shoe (football, rugby or others), comprising a head (1) provided with means for locking it in rotation (1 a) and extended by a threaded shank (2) characterized in that the shank (2) defines a blind axial conduit (11) whose section is polygonal and complementary to that of a spanner liable to be used, in case of braking of the spike, by penetration into the blind end (12), which has become open, of the threaded shank conduit embedded in the tapping (4) of the sole proper or of an insert (5) of the latter, particularly in metal.

2. Spike according to claim 1, characterized in that the blind end (12) of the conduit is situated level with the shouldering (3) of the head or at a small depth inside said head.

3. Spike according to claim 1, characterized in that the free end of the conduit ends into a conical chamfer (13) for the tight support of a mould lug provided for centering the spike when the sole is moulded over.
